# FASCICULE DE BREVET EUROPEEN

(11) **EP 4 006 649 B1**
(45) Date de publication et mention de la délivrance du brevet: **01.04.2026**
(21) Numéro de dépôt: 20210242.2
(22) Date de dépôt: 27.11.2020
(51) Int. Cl.: G04B 35/00, G04B 18/02

(54) **DISPOSITIF DE FIXATION DE RÉGLAGE D'ÉBAT DE BALANCIER**
BEFESTIGUNGSVORRICHTUNG ZUR EINSTELLUNG DES UNRUHSPIELS
ATTACHMENT DEVICE FOR ADJUSTING THE MOVEMENT OF A BALANCE

(43) Date de publication de la demande: 01.06.2022
(73) Titulaire: ETA SA Manufacture Horlogère Suisse, 2540 Grenchen (CH)
(72) Inventeur: SAGLINI, Julien, 2504 Bienne (CH); COURVOISIER, Raphaël, 2035 Corcelles (CH)
(74) Mandataire: ICB SA

(56) Documents cités:
- CH-A- 273 136

## Description

### Domaine technique de l'invention

La présente invention se rapporte au domaine de l'horlogerie. Elle concerne, plus particulièrement, les dispositifs de fixation pour le réglage d'ébat de balancier.

### Arrière-plan technologique

Le réglage de l'ébat balancier est primordial pour le bon fonctionnement d'un mouvement mécanique. Le positionnement et le verrouillage du porte-piton et de l'amortisseur balancier sont tout aussi importants. Dans la majorité des mouvements mécaniques, l'amortisseur est chassé dans le pont balancier, lui-même verrouillant le porte-piton.

Pour régler ces deux éléments, il faut exercer une force non négligeable sur ces éléments ce qui est fastidieux et peut entrainer une dégradation desdits éléments et leur environnement.

Le document CH273136A divulgue un porte-piton mobile et une raquettequi sont tenus sur le coq par un coqueret fixé lui-même au moyen des deux vis de coqueret.

### Résumé de l'invention

La présente invention concerne un dispositif de fixation pour le réglage d'ébat d'un balancier, de préférence de réglage d'ébat dudit balancier ; ledit au moins un dispositif de fixation comprenant au moins un porte-piton comprenant un filetage ou un taraudage disposé sur sa périphérie interne, au moins un :
- corps de palier ; ledit au moins un corps de palier étant configuré pour se déplacer par rapport audit au moins un porte-piton pour régler l'ébat axial dudit balancier et comprenant un taraudage ou un filetage disposé sur sa périphérie externe ;
- organe d'appui ; ledit au moins un organe d'appui étant configuré pour appuyer ledit au moins un corps de palier contre ledit au moins un porte-piton ; et,
- organe de maintien ; ledit au moins un organe de maintien étant configuré pour maintenir ledit au moins un organe d'appui appuyé contre ledit au moins un corps de palier de sorte à fixer le réglage dudit ébat dudit balancier.

Grâce à cette disposition, ledit dispositif de fixation permet de régler ledit au moins un porte-piton et le positionnement dudit au moins un corps de palier sans devoir exercer des forces importantes, et permet de garantir la fonctionnalité du mouvement et une bonne tenue lors de chocs.

Selon un mode de réalisation, ledit dispositif de fixation comprend au moins un pont balancier configuré pour coopérer avec ledit au moins un organe de maintien.

Grâce à cette disposition, ledit au moins un organe de maintien peut coopérer avec ledit au moins un pont balancier.

Selon un mode de réalisation, ledit au moins un corps de palier est configuré pour être compris entre ledit au moins un porte-piton et ledit au moins un organe d'appui.

Grâce à cette disposition, le réglage dudit au moins un corps de palier est maintenu grâce audit au moins un porte-piton et audit au moins un organe d'appui.

Selon un mode de réalisation, ledit au moins un organe d'appui comprend une première surface d'appui configurée pour appuyer ledit au moins un corps de palier contre ledit au moins un porte-piton et au moins une deuxième surface d'appui configurée pour être en contact avec ledit au moins un organe de maintien.

Grâce à cette disposition, ledit au moins un organe d'appui transmet la force dudit au moins un organe de maintien audit au moins un corps de palier.

Selon l'invention, ledit au moins un corps de palier comprend un taraudage ou un filetage disposé sur la périphérie externe dudit au moins un corps de palier et ledit au moins un porte-piton comprend un filetage ou un taraudage disposé sur la périphérie interne dudit au moins un porte-piton.

Grâce à cette disposition, ledit au moins un corps de palier peut être vissé audit au moins un porte-piton.

### Brève description des figures

L'invention sera décrite ci-après de manière plus détaillée à l'aide du dessin annexé, donné à titre d'exemple nullement limitatif, dans lequel la figure 1 représente un dispositif de fixation de réglage d'ébat de balancier.

### Description détaillée de l'invention

Le réglage de l'ébat balancier est primordial pour le bon fonctionnement d'un mouvement mécanique. À cet effet, la demanderesse propose un dispositif de fixation **100** pour le réglage d'ébat d'un balancier **200.** Ledit au moins un dispositif de fixation **100** comprenant au moins un porte-piton **110,** au moins un corps de palier **120,** au moins un organe d'appui **130** et au moins un organe de maintien **140.**

Comme l'illustre la figure 1, ledit au moins un corps de palier **120** est configuré pour se déplacer par rapport audit au moins un porte-piton **110** par l'intermédiaire d'un filetage-taraudage.

En effet, selon les modes de réalisations, ledit au moins un corps de palier **120** peut comprendre un taraudage ou un filetage disposé sur la périphérie externe dudit au moins un corps de palier **120.** Ledit au moins un porte-piton **110,** quant à lui, peut comprendre un filetage ou un taraudage disposé sur la périphérie interne dudit au moins un porte-piton **110** de sorte que ledit au moins un corps de palier **120** puisse être vissé audit au moins un porte-piton **110** et ainsi régler l'ébat dudit balancier **200.**

Ledit au moins un organe d'appui **130** est configuré pour appuyer ledit au moins un corps de palier **120** contre ledit au moins un porte-piton **110** et ledit au moins un organe de maintien **140** permet de maintenir ledit au moins un organe d'appui **130** appuyé contre ledit au moins un corps de palier **120** de sorte à fixer le réglage dudit ébat dudit balancier **200** et donc le positionnement dudit au moins un corps de palier **120** sans devoir exercer des forces important tout en garantissant la fonctionnalité du mouvement et une bonne tenue lors de chocs. En d'autres termes, ledit au moins un corps de palier **120** peut être compris entre ledit au moins un porte-piton **110** et ledit au moins un organe d'appui **130** de sorte à être maintenu grâce audit au moins un porte-piton **110** et audit au moins un organe d'appui **130.**

Ce maintien peut être amélioré grâce à des surfaces d'appui présentes sur ledit au moins un organe d'appui **130.** En effet, ledit au moins un organe d'appui **130** comprend une première surface d'appui **131** permettant d'appuyer ledit au moins un corps de palier **120** contre ledit au moins un porte-piton **110** et au moins une deuxième surface d'appui transmettant la force de maintien exercée par ledit au moins un organe de maintien **140** au ledit au moins un corps de palier **120.**

Le tout, c'est à dire ledit au moins un porte-piton **110,** ledit au moins un corps de palier **120,** ledit au moins un organe d'appui **130** et ledit au moins un organe de maintien **140,** repose sur au moins un pont balancier **150** configuré pour coopérer avec ledit au moins un organe de maintien **140.**

## Revendications

1. Dispositif de fixation (100) du réglage d'ébat d'un balancier (200), comprenant au moins un porte-piton (110) comprenant un filetage ou un taraudage disposé sur sa périphérie interne, au moins un :
- corps de palier (120) configuré pour se déplacer par rapport audit au moins un porte-piton (110) pour régler l'ébat axial dudit balancier et comprenant un taraudage ou un filetage disposé sur sa périphérie externe ;
- organe d'appui (130) configuré pour appuyer ledit au moins un corps de palier (120) contre ledit au moins un porte-piton (110) ; et,
- organe de maintien (140) configuré pour maintenir ledit au moins un organe d'appui (130) appuyé contre ledit au moins un corps de palier (120) de sorte à fixer le réglage dudit ébat dudit balancier (200).

2. Dispositif de fixation (100) selon la revendication 1, lequel comprenant au moins un pont balancier (150) configuré pour coopérer avec ledit au moins un organe de maintien (140).

3. Dispositif de fixation (100) selon la revendication 1 ou 2, dans lequel ledit au moins un corps de palier (120) est configuré pour être compris entre ledit au moins un porte-piton (110) et ledit au moins un organe d'appui (130).

4. Dispositif de fixation (100) selon l'une quelconque des revendications précédentes, dans lequel ledit au moins un organe d'appui (130) comprend une première surface d'appui (131) configurée pour appuyer ledit au moins un corps de palier (120) contre ledit au moins un porte-piton (110) et au moins une deuxième surface d'appui configurée pour être en contact avec ledit au moins un organe de maintien (140).

## Patentansprüche

1. Befestigungsvorrichtung (100) zur Einstellung des Spiels einer Unruh (200), wobei die Befestigungsvorrichtung mindestens einen Spiralklötzchenhalter (110) umfasst, der einen Gewindegang oder eine Gewindebohrung an seinem Rand aufweist, mindestens ein:
- Lagergehäuse (120), das so konfiguriert ist, dass er sich relativ zu dem mindestens einen Spiralklötzchenhalter (110) bewegen kann, um das Spiel der Unruh einzustellen, und der eine Gewindebohrung oder einen Gewindegang auf seinem Rand aufweist;
- Abstützkörper (130), der so konfiguriert ist, dass er das besagte, mindestens eine Lagergehäuse (120) gegen den besagten mindestens einen Spiralklötzchenhalter (110) drückt; und
- Haltevorrichtung (140), die so konfiguriert ist, dass sie den mindestens einen Abstützkörper (130) gegen das mindestens eine Lagergehäuse (120) drückt, um die Einstellung des Spiels der Unruh (200) zu fixieren.

2. Befestigungsvorrichtung (100) nach Patentanspruch 1, die mindestens eine Unruhbrücke (150) umfasst, die so konfiguriert ist, dass sie mit der mindestens einen Haltevorrichtung (140) zusammenspielt.

3. Befestigungsvorrichtung (100) nach Patentanspruch 1 oder 2, wobei das mindestens eine Lagergehäuse (120) so konfiguriert ist, dass es zwischen dem mindestens einen Spiralklötzchenhalter (110) und dem mindestens einen Abstützkörper (130) angeordnet ist.

4. Befestigungsvorrichtung (100) nach einem der vorstehenden Patentansprüche, wobei der mindestens eine Abstützkörper (130) eine erste Auflagefläche (131) umfasst, die so konfiguriert ist, dass sie den mindestens einen Lagerkörper (120) gegen den mindestens einen Spiralklötzchenhalter (110) stützt, und mindestens eine zweite Auflagefläche, die so konfiguriert ist, dass sie mit dem mindestens einen Haltevorrichtung (140) in Kontakt steht.

## Claims

1. A fixing device (100) of the adjustment of the clearance of a balance (200), comprising at least one stud holder (110) comprising a thread or a tapping disposed on its inner periphery, at least one:
- bearing body (120) configured to move relative to said at least one stud holder (110) to adjust the axial clearance of said balance and comprising a tapping or a thread disposed on its outer periphery;
- support member (130) configured to press said at least one bearing body (120) against said at least one stud holder (110); and,
- holding member (140) configured to hold said at least one support member (130) pressed against said at least one bearing body (120) so as to fix the adjustment of said clearance of said balance (200).

2. The fixing device (100) according to claim 1, which comprises at least one balance bridge (150) configured to cooperate with said at least one holding member (140).

3. The fixing device (100) according to claim 1 or 2, wherein said at least one bearing body (120) is configured to be comprised between said at least one stud holder (110) and said at least one support member (130).

4. The fixing device (100) according to any one of the preceding claims, wherein said at least one support member (130) comprises a first support surface (131) configured to press said at least one bearing body (120) against said at least one stud holder (110) and at least one second support surface configured to be in contact with said at least one holding member (140).
